# EUROPÄISCHE PATENTSCHRIFT

(11) **EP 0 391 324 B1**
(45) Veröffentlichungstag und Bekanntmachung des Hinweises auf die Patenterteilung: **29.09.1993**
(21) Anmeldenummer: 90106324.8
(22) Anmeldetag: 03.04.1990
(51) Int. Cl.: B03B 5/62, B03B 5/00

(54) **Schwingsortierer**
Vibratory sorter
Trieuse par vibration

(30) Priorität: 07.04.1989 DE 3911369
(43) Veröffentlichungstag der Anmeldung: 10.10.1990
(73) Patentinhaber: IBAG-M&F GESELLSCHAFT FÜR AUFBEREITUNGS- UND FÖRDERTECHNIK MBH, D-67433 Neustadt (DE)
(72) Erfinder: Korn, Hans, D-6730 Neustadt/Weinstr. 19 (DE)
(74) Vertreter: Patentanwälte Möll und Bitterich

(56) Entgegenhaltungen:
- EP-A- 0 240 030
- CH-A- 666 826
- DE-A- 2 924 306
- DE-A- 3 013 668
- FR-A- 2 487 699

## Beschreibung

Die Erfindung betrifft einen Schwingsortierer für die Naßaufbereitung von Sand, Kies, Recycling-Baustoffen und dergleichen gemäß dem Oberbegriff des Anspruchs 1.

Sand und Kies aus natürlichen Vorkommen enthalten humose oder sonstige Verunreinigungen sowie Holz und inkohltes Material. Das spezifische Gewicht dieser Verunreinigungen liegt zwischen 1, 1 und 1,6 g/cm³. Besonders betroffen sind Lagerstätten unterhalb der Grundwasserzone, so daß vor allem Naßbaggerbetriebe spezielle Aufbereitungsprobleme zu lösen haben. Diese sind begründet in der Anforderung der Bauindustrie, daß die organischen Bestandteile einen bestimmten Grenzwert nicht übersteigen dürfen.

Eine weitere Forderung der Bauindustrie an Qualitätssande nach DIN besteht darin, daß abschlämmbare Bestandteile kleiner 63µm und Feinbestandteile mit einer Korngröße unter 250µm einen bestimmten Prozentsatz nicht überschreiten dürfen.

Eine weitere Aufgabe für die Industrie ist die Forderung, gebrauchte Baustoffe wieder aufzubereiten. Dieses Recyclingmaterial enthält naturgemäß erhebliche Mengen an organischen und sonstigen Verunreinigungen, die beseitigt werden müssen.

Zur Lösung dieser Aufgaben werden bereits verschiedene Systeme eingesetzt, z. B. Schwertrübesortierer oder Schwingsortierer.

Die EP-A-0 240 030 offenbart eine Vorrichtung zum Reinigen, Austragen und Entwässern von Schwemmaterial aus verunreinigten Feststoff-Wasser-Gemischen. Sie besitzt einen wannenartigen Trog, der bis zu einem an seinem einen Ende vorgesehenen überlauf mit Waschflüssigkeit gefüllt ist und an seinem anderen Ende eine über den Waschflüssigkeitsspiegel hochgezogene Transportwanne aufweist. Der wannenartige Trog kann entweder mit einem Waschpulsator oder mit einem Förderpulsator in Schwingungen versetzt werden. Die Transportbahn ist mit einer Vibrationseinrichtung ausgerüstet, die die Entwässerung der ausgetragenen Feststoffe verbessert. Waschbrausen verbessern den Austrag von Fremdstoffen, die an der Wasseroberfläche schwimmen.

Diese Vorrichtung besitzt im praktischen Betrieb erhebliche Nachteile. Aufgrund der kontinuierlichen Vibration des wannenartigen Trogs setzen sich die Leichten/feinen Materialien unten, die schweren/groben Materialien dagegen oben ab. Das feine/leichte Material ist unter dem groben/schweren Material begraben und kann daher nicht ausgewaschen werden.

Um hier eine Verbesserung zu erreichen, schlägt die FR-A-24 87 699 vor, den wannenartigen Trog statt mit Wasser mit einer Suspension aus Wasser und Bentonit zu füllen. Das spezifische Gewicht einer solchen Suspension ist höher als das von Wasser. Dadurch können Materialien, deren Dichte größer ist als die von Wasser, in der Suspension aufschwimmen. Es handelt sich um eine Flotation.

An dieser Vorrichtung ist nachteilig, daß sie einen gesonderten Pumpenkreislauf die die Suspension benötigt. Des weiteren ist diese Vorrichtung nur für die Flotation von stückigen Materialien geeignet. Bei dem Versuch, Rohsand oder Bauschutt aufzubereiten, würden deren Feinbestandteile den Bentonit verschmutzen, wodurch die Dichte der resultierenden Wasser-Bentonit-Sand-Suspension sich fortlaufend unkontrolliert verändern würde.

Die DE-A-29 24 306 zeigt eine Vorrichtung zum Auswaschen von Gold aus sand- und kieshaltigen Lagerstätten. Sie besitzt einen Trog, dessen Inhalt durch Wasserstrahlen und Rührwerke durcheinandergemischt wird. Ein Schwingantrieb ist nicht vorgesehen, so daß sich die schweren Materialien am Boden des Trogs absetzen, wo sie durch eine Schleuse entnommen werden.

Die CH-A-666 826 zeigt eine Kombinationsanlage zum Aufbereiten von Sand, Kies und Fremdstoffe enthaltenden Gewässerablagerungen. Die Anlage umfaßt auf einem ersten Traggestell einen Schwingklassierer mit wassergefülltem Trog und auf einem zweiten Traggestell einen Hydrozyklon sowie einen Wirbelbettapparat. Das den Schwingklassierer verlassende Spülgut wird im Hydrozyklon und im Wirbelbettapparat zusätzlich klassiert.

Einen anderen Weg geht die in der DE-A-30 13 668 beschriebene Schwingsiebmaschine. Hier wird der nasse Sand auf ein flaches Bett aufgegeben, dessen Boden von vorne bis hinten perforiert ist, damit das im Sand enthaltene Wasser optimal abtropfen kann. Ein Schwingförderantrieb sorgt dafür, daß der Sand von der Aufgabestelle zum Auslaß hin transportiert wird. In einer bestimmten Zone wird Wasser durch den Boden des Schwingsiebs gepreßt. Da der gesamte Boden vor und hinter der Spülzone perforiert ist, verschwindet das eingepreßte Wasser auf kürzestem Wege durch diese Perforationen. In der Spülzone mitgerissenes Material setzt sich an diesen Stellen sofort wieder ab. Nur eine sehr kleine Menge dieses hochgespülten Wasser-Sand-Gemisches gelangt in spezielle flache Kanäle oberhalb der Spülzone und durch diese Kanäle zum rückseitigen Spülgutauslaß. Bei dieser Vorrichtung ist das Arbeitsergebnis nicht kontrollierbar, der Wirkungsgrad ist schlecht.

Es ist weiterhin bekannt, daß der Trennschnitt durch die Höhe des Setzbettes beeinflußt werden kann. Hierzu muß die Höhe des Auslasses für die Schwimmbestandteile verändert werden. Die Möglichkeit, den Trog um seine Querachse zu kippen, ist jedoch besonders montage- und zeitaufwendig. Es ist deshalb auch schon vorgeschlagen worden, am Auslaß für die Schwimmbestandteile mehr oder weniger hohe Staubleche an- bzw. abzuschrauben.

Der vorliegenden Erfindung liegt die Aufgabe zugrunde, einen Schwingsortierer der eingangs genannten Art mit wassergefülltem wannenartigem Trog dahingehend weiterzuentwickeln, daß das Sortierergebnis, d. h. die Beseitigung der unerwünschten Verunreinigungen verbessert wird.

Diese Aufgabe wird gelöst durch einen gattungsgemäßen Schwingsortierer mit den Merkmalen gemäß Kennzeichen des Anspruchs 1.

Durch die Ausbildung wenigstens eines Teiles der Bodenfläche im Bereich des Setzbettes als Aufstromboden mit Druckwasserbeschickung wird eine Aufstromzone erzeugt, die auch in den unteren Schichten des Setzbettes eingeschlossene Verunreinigungen aufwirbelt und in der nach oben gerichteten Strömung in der Schwebe hält, bis sie mit der Wasserströmung zum Auslaß für die Schwimmbestandteile gefördert werden. Die Stärke der Aufströmung kann durch Wassermenge und Wasserdruck geregelt werden. Die durch die Schwingungen des Troges bewirkte Förderung des Fertiggutes wird durch die Aufstromzone nicht behindert. Dank des dazwischengesetzten Blindboden-Abschnitts kann sich das Setzbett beruhigen und homogenisieren.

Beste Ergebnisse werden erzielt, wenn die Düsen des Aufstrombodens sehr fein über eine möglichst große offene Fläche verteilt sind. Spaltweiten oder Bohrungen kleiner 0,5 mm erscheinen optimal.

Gemäß einer vorteilhaften Weiterbildun der Erfindung ist der Aufstromboden durch Querwände in Kammern unterteilt, deren Wasserzulauf über je ein Ventil einstellbar ist. Auf diese Weise können Länge und Stärke der Aufstromzone abschnittsweise an die unterschiedliche Tiefe des Setzbettes und an die fortschreitende Klassierung des Sortiergutes angepaßt werden.

Falls bei stark verschmutztem Material eine Nachwaschzone mit einer Bebrausungsvorrichtung erforderlich ist, empfiehlt es sich, diese vorzugsweise im Bereich zwischen Aufstromboden und Spaltboden, d. h. im Bereich des hier gegebenenfalls vorgesehenen Blindboden-Abschnitts, anzuordnen.

Vorzugsweise können im Bereich des Entwässerungsspaltbodens quer zur Förderrichtung Stauleisten angeordnet sein. Diese begünstigen den Entwässerungseffekt, so daß das Fertiggut ausreichend trocken ist, um nach Verlassen des Trogs ohne Nachentwässerung transportiert werden zu können. Zur weiteren Beeinflussung des Fertiggutes auf seinem Weg durch die Entwässerungszone kann ein elastischer Vorhang aufgehängt werden, der ebenfalls zur besseren Entwässerung beiträgt

Um die Höhe des Setzbettes und damit den Trennschnitt bequem einstellen zu können, ist die Bodenfläche des Trogs im Bereich des Austrags für die Schwimmbestandteile als um eine Querachse schwenkbare Klappe ausgebildet. Diese Klappe ist gegen die Bodenfläche und die Seitenwände des Trogs abgedichtet. Diese Abdichtung wird gemäß einer bevorzugten Ausgestaltung der Erfindung dadurch bewirkt, daß die Klappe mit einem Belag belegt ist, der seitlich elastische Dichtlippen aufweist. Als Beläge mit Dichtlippen eignen sich Gummi oder Kunststoffe.

Vorzugsweise kann die gesamte, sich von der tiefsten Stelle des Trogs zum Auslaß für die Schwimmbestandteile erstreckende Bodenfläche als Blindboden ausgeführt sein. Dadurch wird die Konstruktion vereinfacht und verbilligt. Dank der Aufstrom-Klassierung im Bereich des Aufstrombodens ist dies auch verfahrenstechnisch ohne Nachteile möglich.

Anhand der Zeichnung soll die Erfindung in Form eines Ausführungsbeispieles näher erläutert werden. Es zeigen jeweils in schematischer Darstellung
- Fig. 1: einen Längsschnitt durch einen Schwingsortierer,
- Fig. 2: einen Schnitt durch einen Aufstromboden in vergrößertem Maßstab und
- Fig. 3: einen Längsschnitt durch den Sortierer der Fig. 1 im Bereich des Auslasses für die Schwimmbestandteile.

Fig. 1 zeigt schematisch einen Längsschnitt durch einen Schwingsortierer. Auf einem stabilen Gestell 1 sind vier Konsolen 2 angeracht, die jeweils Federpakete 3 tragen. Auf diesen Federpaketen 3 ist mittels Konsolen 4 ein wannenförmiger Trog 5 aufgestellt. Vom tiefsten Punkt 6 des Trogs 5 erstreckt sich eine Bodenfläche 7 zu einem Auslaß 9 für Schwimmbestandteile und eine weitere Bodenfläche 8 zu einem Auslaß 10 für Fertiggut.

Unter dem Trog 5 ist vorzugsweise eine Wanne 12 montiert, die Wasser und Schwimmbestandteile sammelt. Diese Wanne 12 kann auch aufgeteilt sein, um Wasser aus der Entwässerungsstrecke von Wasser aus dem Auslaß 9 getrennt aufzufangen. Unter dem Auslaß 10 für das Fertiggut ist eine besondere Sammeleinrichtung 13 zu erkennen.

Das Sortiergut wird z. B. über einen Bandförderer 15 herangefördert und über eine Aufgabevorrichtung 14 in an sich bekannter Weise im Bereich der tiefsten Stelle 6 der Wanne 5 aufgegeben, wobei die Aufgaberichtung der Förderrichtung des Fertigguts entgegengesetzt ist.

Ein Antrieb 16 mit umlaufenden Unwuchten versetzt in bekannter Weise den Trog 5 in Schwingungen, deren Stärke und Richtung einstellbar sind.

Über die Länge des Troges 5 gesehen bilden sich verschiedene Zonen aus. Im Setzbett 0.1 bildet sich eine dichte Trübe, die durch die mechanischen Schwingungen des Trogs 5 intensiv pulsiert und die Schichtung im Setzbett nach unterschiedlichen spezifischen Gewichten und Korngrößen beschleunigt. Das grobkörnige Schwergut setzt sich in der Dicktrübe auf dem Boden 7, 8 ab, während Feinmaterial und insbesondere leichte und organische Bestandteile nach oben aufschwimmen und mit dem freien Wasser am Auslaß 9 für die Schwimmbestandteile ausgetragen werden.

Ein Teil des Bodens 8 im Bereich des Setzbettes 0.1 ist als Aufstromboden 21 ausgebildet, der anhand der Fig. 2 noch näher erläutert wird. In diesem Bereich des Setzbettes 0.1 bildet sich eine Aufstromzone 0.4 aus. Die Aufstromzone 0.4 kann für bestimmte Aufgaben, z. B. Kiesaufbereitung, über die gesamte Setzbettlänge 0.1 erstreckt werden.

Im Anschluß an das Setzbett 0.1 bzw. die Aufstromzone 0.4 ist ein Blindbodenabschnitt 8.2 vorgesehen, so daß sich in dem hier schon recht flachen Setzbett eine Beruhigungszone 0.2 ausbildet.

Im Anschluß daran ist der Boden 8 als Spaltboden 8.1 ausgebildet, so daß sich hier eine Entwässerungszone 0.3 ausbildet. Das Fertiggut verläßt den Auslaß 10 weitgehend wasserfrei.

Im Bereich des Spaltbodens 8.1 können quer zur Förderrichtung Stauleisten 19 angeordnet sein, die die Entwässerung des Fertigguts unterstützen.

Für den Fall, daß das Sortiergut stark verunreinigt ist, ist eine Bebrausungsvorrichtung 17 vorgesehen, die Frischwasser entgegen der Förderrichtung auf das Sortiergut sprüht, um etwa noch vorhandene Schwimmbestandteile wieder in den Bereich des Setzbettes 0.1 zurückzuschwemmen.

Unterstützt wird dieser Vorgang zusätzlich durch einen elastischen Vorhang 18, dessen freies Ende auf dem Sortiergut aufliegt.

Im Bereich des Auslasses 9 für die Schwimmbestandteile ist der Boden 7, der im vorliegenden Beispiel komplett ein Blindboden ist, als um eine Querachse verschwenkbare Klappe 11 ausgebildet. Diese Klappe 11 wird anhand der Fig. 3 noch näher beschrieben.

Länge und Neigung des Bodens 7 zwischen der tiefsten Stelle 6 des Trogs 5 und dem Auslaß 9 für Schwimmbestandteile sind auf das Sortiergut abzustimmen.

Fig. 2 zeigt den kompletten Aufstromboden 21. Dieser wird gebildet durch ein Blech 23, welches auf einer Reihe von stabilen Traversen 22 ruht. Oberhalb des Bodenblechs 23 sind Querwände 27 angeordnet, die von oben durch einen mit feinen Düsen ausgerüsteten Düsenbelag 29, vorzugsweise aus einem abriebfesten Material wie Kunststoff, Gummi oder Stahl abgedeckt sind, wodurch Kammern 28 entstehen. In diese Kammern 28 sind von unten Druckwasserrohre 24 eingeführt. Jedes Druckwasserrohr 24 ist mit einem eigenen Ventil 25 ausgerüstet und wird von einer gemeinsamen Druckwasserleitung 26 versorgt. Auf diese Weise kann die Aufstromzone 0.4 kammerweise individuell eingeregelt werden, so daß auch wirklich alle in den tieferen Schichten des Setzbetts eingeschlossenen Verunreinigungen aufschwimmen.

Fig. 3 zeigt die Bodenkonstruktion des Trogs 5 im Bereich des Austrags 9 für die Schwimmbestandteile.

Der Blindboden 7 besteht aus abschnittsweise auswechselbaren Teilen 7.1, 7.2, 7.3, die auf Quertraversen 30 auswechselbar befestigt sind. Die Bodenteile 7.1, 7.2, 7.3 bestehen vorzugsweise aus einem elastischen, abriebfesten Material wie Kunststoff oder Gummi. Dies gilt auf jeden Fall für den Endbestandteil 7.3, da dieser eine Dichtfunktion hat.

Um die Höhe des Setzbettes 0.1, aber auch die resultierende Länge und Neigung des Bodens 7 bequem einstellen zu können, ist wie schon erwähnt, die Klappe 11 an einer Querachse 31 schwenkbar befestigt. Das freie Ende der Klappe 11 ist mit einer Traverse 36 ausgerüstet, deren Befestigung in den Querwänden des Trogs 5 endet.

Die Oberseite der Klappe 11 ist mit einem Gummi- oder Kunststoffbelag 32 belegt. Dieser ist zur Erhöhung der mechanischen Stabilität mit einer Metalleinlage 33 versehen und mit Hilfe von versenkten Schrauben 34 mit der Klappe 11 auswechselbar verschraubt.

Der Belag 32 ist an seinen Längskanten mit elastischen Dichtlippen 35 versehen. Diese legen sich an die Seitenwände des Trogs 5 an und verhindern so den unerwünschten Ablauf von Wasser und Schwimmbestandteilen.

Die Abdichtung zwischen dem Boden 7 und der Querachse 31 der Klappe 11 übernimmt das elastische Endstück 7.3.

Durch die Kombination der beschriebenen Merkmale - bequem und schnell einstellbare Setzbetthöhe sowie veränderbare Länge und Neigung des Bodens dank der schwenkbaren Klappe, zusätzliche Aufstrom-Sortierung im Bereich des Setzbettes, Aufteilung der Aufstromzone durch Aufteilung des Aufstrombodens in Kammern, unabhängige Regelung von Wassermenge und -druck in jeder Aufstromkammer - in Verbindung mit den bekannten Merkmalen der Schwingsortierer - einstellbare Schwingweite, stufenlos regelbare Schwingfrequenz und Schwingrichtung, regelbare Brauseeinrichtung in der Nachwaschzone, Stauleisten in der Entwässerungszone - läßt sich der erfindungsgemäße Schwingsortierer an die unterschiedlichsten Aufgaben anpassen zur Erzielung eines einwandfrei sortierten und klassierten Fertigguts.

## Patentansprüche

1. Schwingsortierer für die Naßaufbereitung von Sand, Kies, Recycling-Baustoffen und dergleichen, mit einem federnd aufgestellten oder aufgehängten wannenförmigen Trog (5), dessen von der tiefsten Stelle (6) nach beiden Seiten relativ steil ansteigende Bodenflächen (7, 8) teils mit Blindböden (7.1, 7.2, 8.2), teils mit Spaltböden (8.1) belegt sind und einerseits in einem Austrag (10) für das Fertiggut, andererseits in einem Austrag (9) für die Schwimmbestandteile enden, mit einem Schwingantrieb (16) für den Trog (5) und mit einer Aufgabevorrichtung (14) für das zu sortierende Gemisch, dadurch gekennzeichnet, daß in die vom tiefsten Punkt (6) des Trogs (5) sich zum Austrag (10) für das Fertiggut erstreckende Bodenfläche (8) ein Aufstromboden (21) mit Druckwasserbeschickung (24, 25, 26) eingesetzt ist und daß zwischen dem Aufstromboden (21) und dem Spaltboden (8.1) zur Entwässerung des Fertiggutes zur Beruhigung ein Blindboden-Abschnitt (8.2) eingefügt ist.

2. Schwingsortierer nach Anspruch 1, dadurch gekennzeichnet, daß die Düsen des Aufstrombodens (21) sehr fein und vorzugsweise als Spalte ausgebildet sind.

3. Schwingsortierer nach Anspruch 1 oder 2, dadurch gekennzeichnet, daß der Aufstromboden (21) durch Querwände (27) in Kammern (28) unterteilt ist, deren Wasserzulauf (24) über je ein Ventil (25) einstellbar ist.

4. Schwingsortierer nach einem der Ansprüche 1 bis 3, dadurch gekennzeichnet, daß im Bereich zwischen Aufstromboden (21) und Spaltboden (8.1) eine Bebrausungsvorrichtung (17) angeordnet ist, deren Strahlrichtung zum Setzbett (0.1) gerichtet ist.

5. Schwingsortierer nach einem der Ansprüche 1 bis 4, dadurch gekennzeichnet, daß im Bereich des Spaltbodens (8.1) quer zur Förderrichtung Stauleisten (19) angeordnet sind bzw. ein elastischer Vorhang (18) aufgehängt ist.

6. Schwingsortierer nach einem der Ansprüche 1 bis 5, dadurch gekennzeichnet, daß die Bodenfläche (7) des Trogs (5) im Bereich des Austrags (9) für die Schwimmbestandteile als um eine Querachse (31) schwenkbare Klappe (11) ausgebildet ist.

7. Schwingsortierer nach Anspruch 6, dadurch gekennzeichnet, daß die Klappe (11) gegen die Bodenfläche (7) und gegen die Seitenwände des Trogs (5) abgedichtet ist mit einem Belag (32), z. B. aus Gummi oder Kunststoff, der seitlich elastische Dichtlippen (35) aufweist.

8. Schwingsortierer nach einem der Ansprüche 1 bis 7, dadurch gekennzeichnet, daß die gesamte, sich von der tiefsten Stelle (6) des Trogs (5) zum Auslaß (9) für die Schwimmbestandteile erstreckende Bodenfläche (7) als Blindboden ausgeführt ist.

## Claims

1. A vibrating classifier for the wet processing of sand, gravel, recycled building materials and the like, with a resiliently mounted or suspended dished trough (5), the bottom faces (7, 8) of which rise relatively steeply from the lowest point (6) towards both sides, are provided in part with blank bottom areas (7.1, 7.2, 8.2) and in part with perforated bottom areas (8.1), and terminate at one side in a discharge (10) for the final product and at the other side in a discharge (9) for the float constituents, with an oscillating drive (16) for the trough (5) and with a feeder device (14) for the mixture to be classified, characterised in that an upward current bottom area (21) with a supply of water under pressure (24, 25, 26) is installed in the bottom face (8) which extends from the lowest point (6) of the trough (5) to the discharge (10) for the final product, and that a blank bottom section (8.2) for settling is inserted between the upward current bottom area (21) and the perforated bottom area (8.1) for dewatering the final product.

2. A vibrating classifier according to claim 1, characterised in that the nozzles of the upward current bottom area (21) are made very fine, preferably in the form of slits.

3. A vibrating classifier according to claims 1 or 2, characterised in that the upward current bottom area (21) is subdivided by transverse walls (27) into chambers (28), the supply of water (24) to which can be adjusted by a valve (25) in each case.

4. A vibrating classifier according to any one of claims 1 to 3, characterised in that a spraying device (17), the direction of the jet of which is aligned towards the classifying bed (0.1), is disposed in the region between the upward current bottom area (21) and the perforated bottom area (8.1).

5. A vibrating classifier according to any one of claims 1 to 4, characterised in that retaining strips (19) are disposed or a flexible curtain (18) is suspended in the region of the perforated bottom area (8.1) transversely to the direction of feeding.

6. A vibrating classifier according to any one of claims 1 to 5, characterised in that the bottom face (7) of the trough (5) is constructed as a flap (11) which can swing about a transverse axis (31) in the region of the discharge (9) for the float constituents.

7. A vibrating classifier according to claim 6, characterised in that the flap (11) is sealed against the bottom face (7) and against the sidewalls of the trough (5) with a coating (32), of rubber or plastic for example, which has resilient lateral sealing lips (35).

8. A vibrating classifier according to any one of claims 1 to 7, characterised in that the entire bottom face (7) which extends from the lowest point (6) of the trough (5) to the discharge (9) for the float constituents is constructed as a blank bottom.

## Revendications

1. Trieuse par vibrations, pour la préparation par voie humide de sable, gravier, matériaux de construction de recyclage et analogues, avec une auge (5) en forme de cuve, posée ou accrochée élastiquement, dont depuis l'endroit le plus bas (6), en direction des deux côtés, des faces de fond (7,8) montant de façon relativement abrupte sont garnies, partiellement de fonds pleins (7.1, 7.2, 8.2), partiellement de fonds à fentes (8.1) et se terminent, d'une part, par une évacuation (10) pour le produit terminé, d'autre part, par une évacuation (9) pour les composants flottants, avec un entraînement vibrant (16) pour l'auge (5) et avec un dispositif d'alimentation (14), pour le mélange à trier, caractérisée en ce que dans la face de fond (8) s'étendant du point le plus bas (6) de l'auge (5) vers l'évacuation (10) du produit terminé est inséré un fond à courant de sustentation (21), avec une alimentation en eau sous pression (24, 25, 26) et en ce qu'entre le fond à courant de sustentation (21) et le fond à fentes (8.1), l'éliminant l'eau du produit terminé est insérée une section de fond plein (8.2), de manière à tranquilliser l'eau.

2. Trieuse par vibrations selon la Revendication 1.- caractérisée en ce que les buses du fond à courant de sustentation (21) sont très fines et de préférence réalisées sous forme de fentes.

3. Trieuse par vibrations selon la Revendication 1 ou 2.- caractérisée en ce que le fond à courant de sustentation (21) est subdivisé au moyen de parois transversales (27) en chambres (28) dont l'amenée d'eau (24) est réglable individuellement au moyen d'une valve (25).

4. Trieuse par vibrations selon l'une des Revendications 1.- à 3.-, caractériséeen ce que, dans la zone située entre le fond à courant de sustentation (21) et le fond à fente (8.1) est disposé un dispositif d'arrosage (17), dont la direction de jets est orientée vers le lit de lavage (0.1)

5. Trieuse par vibrations selon l'une des Revendications 1.- à 4.-, caractérisée en ce que, dans la zone située dans le fond à fentes (8.1), transversalement par rapport à la direction de transport, sont disposées des bandes-déversoirs (19), respectivement est disposé un rideau élastique (18).

6. Trieuse par vibrations selon l'une des Revendications 1.- à 5.-, caractérisée en ce que la face de fond (7) de l'auge (5) est réalisée, dans la zone de l'évacuation (9) pour les composants flottants, sous forme d'un volet (11) susceptible de pivoter autour d'un axe transversal (31).

7. Trieuse par vibrations selon la Revendication 6.-, caractérisée en ce que le volet (11) est isolé de façon étanche par rapport à la face de fond (7) et aux parois latérales de l'auge (5) et pourvu d'un revêtement (32), par exemple en caoutchouc ou en matière synthétique, présentant des lèvres d'étanchéité (35) élastiques latéralement.

8. Trieuse par vibrations selon l'une des Revendications 1.- à 7.-, caractériséeen ce que l'ensemble de la face de fond (7), s'étendant du point le plus bas (6) de l'auge à l'évacuation (9) des composants flottants est réalisé sous forme de fond plein.
